# EUROPÄISCHE PATENTSCHRIFT

(11) **EP 0 818 618 B1**
(45) Veröffentlichungstag und Bekanntmachung des Hinweises auf die Patenterteilung: **12.09.2001**
(21) Anmeldenummer: 97105984.5
(22) Anmeldetag: 11.04.1997
(51) Int. Cl.: F02D 9/10

(54) **Kunststoff-Drosselklappenstutzen**
Plastic throttle valve body
Corps de papillon en plastique

(30) Priorität: 13.07.1996 DE 19628379
(43) Veröffentlichungstag der Anmeldung: 14.01.1998
(73) Patentinhaber: Pierburg Aktiengesellschaft, 41460 Neuss (DE)
(72) Erfinder: Kochs, Michael, Dr., 52070 Aachen (DE)

(56) Entgegenhaltungen:
- EP-A- 0 575 235
- EP-A- 0 670 471
- DE-A- 4 115 883
- DE-A- 4 234 460
- DE-A- 4 401 585
- DE-A- 4 443 502

## Beschreibung

Die Erfindung betrifft einen Kunststoff-Drosselklappenstutzen.

Ein derartiger Kunststoff-Drosselklappenstutzen ist beispielsweise in der europäischen Patentanmeldung 0 575 235 angegeben. Dieser Kunststoff-Drosselklappenstutzen weist einen Flanschansatz auf, der einen Drosselklappen-Wellenstutzen umfaßt und ein Potentiometergehäuse aufweist, das, wie die Zeichnung zeigt, mit dem Drosselklappenstutzen verschraubt ist.

Aus der nicht gattungsgemäßen DE-41 15 883 (A1) ist ein Verfahren zur Herstellung eines Gußteils bekannt, in dem mehrere Elektroden elektrisch voneinander isoliert eingebettet sind, d. h. diese werden in eine Form eingelegt und mit dem eingegossenen Kunststoff umgeben.

Hiervon ausgehend liegt der Erfindung die Aufgabe zugrunde, einen gattungsgemäßen Kunststoff-Drosselklappenstutzen derart zu gestalten, daß durch weitgehende Integration des Potentiometers die Anzahl der Bauteile und der Fertigungsschritte in der Produktion wesentlich reduziert werden.

Diese Aufgabe ist dank der im Kennzeichen des Patentanspruchs 1 angegebenen Merkmale gelöst. Vorteilhafte Weiterbildungen sind mit den Unteransprüchen angegeben.

Ein Ausführungsbeispiel der Erfindung ist in der Zeichnung dargestellt und nachfolgend beschrieben.
Figur 1
   zeigt eine Ansicht eines Kunststoff-Drosselklappenstutzens.
Figur 2
   zeigt einen Schnitt aus Figur 1.

Figur 1 zeigt einen Kunststoff-Drosselklappenstutzen 1 für Brennkraftmaschinen, dessen Drosselklappe auf einer Welle 2 angeordnet ist, deren Stellung durch ein von der Welle 2 verstellbares Potentiometer 3 angezeigt wird. Die vom Potentiometer 3 angezeigten Werte werden über einen nicht dargestellten Anschlußstecker mit Leitungskabel einem elektronischen Steuergerät zugeführt und in diesem verarbeitet. Die Drosselklappe des Drosselklappenstutzens 1 kann mechanisch durch einen Motorbetreiber verstellt werden oder elektromotorisch nach Maßgabe des elektronischen Steuergerätes.

Der aus Kunststoff bestehende Drosselklappenstutzen 1 läßt sich durch Spritzgießformen herstellen und weist ein gegenüber einem aus Metall bestehenden ein geringeres Gewicht auf, so daß eine zunehmende Verwendung zu beobachten ist. Erfindungsgemäß weist dieser Drosselklappenstutzen 1 die Merkmale auf, daß das Potentiometergehäuse im Drosselklappenstutzen 1 ausgebildet ist und dort einen Anschlußsteckerschacht 4 und eine Potentiometerkammer 5 aufweist. Zwischen Anschlußschacht 4 und Potentiometerkammer 5 sind hier z. B. aus Blech gestanzte Elektroden 6 in den Kunststoff des Drosselklappenstutzens 1 eingebettet, die im Schacht 4 und in der Kammer 5 aus dem Kunststoff herausragen und dort Anschlußkontakte 7 für einen Anschlußstecker und eine Potentiometerplatte 8 bilden. Widerstandsbahnen 9 der Potentiometerplatte 8 werden von einem auf der Welle 2 befestigten Schleiferhebel 10 abgefahren.

Wie aus Figur 2 ersichtlich, in der ein Schnitt aus Figur 1 durch die Potentiometerkammer 5 und den Anschlußsteckerschacht 4 dargestellt ist, werden die aus Blech gestanzten Elektroden 6 einzeln oder gebündelt in die leere Spritzgußform eingelegt und dort durch Stützen in einer festgelegten Lage gehalten und beim Spritzgießen vom Kunststoff umgeben, so daß sie nach dem Abkühlen des Kunststoffs fest in dem Drosselklappenstutzen 1 eingebettet sind. Sofern die Elektroden 6 gebündelt, d. h. mit einander verbunden in die Form eingelegt werden, sind hierfür zwischen den Elektroden notwendige Verbindungsstege, nicht dargestellt, zu trennen, damit die Elektroden gegeneinander elektrisch isoliert sind. Es ist vorgesehen, daß die Potentiometerplatte 8 gegen eine Anlagefläche 11 der Potentiometerkammer 5 angelegt ist und durch aus dieser herausragende, Durchgangslöcher 12 der Potentiometerplatte 8 ausfüllende Zapfenansätze 13 gehalten ist, die an den aus den Durchgangslöchern 12 herausragenden Enden heißverstemmte oder ultraschallgeschweißte Nietköpfe 14 aufweisen. Hierdurch ist eine genaue und kostengünstige Halterung der Potentiometerplatte 8 gegeben, deren mit den Wiederstandsbahnen 9 verbundene Leiterbahnen, nicht dargestellt, werden anschließend mit den Elektroden 6 bzw. deren Anschlußkontakten 7 elektrisch verbunden, z. B. durch Löten, Schweißen oder Klemmen. Wie in Fig. 2 dargestellt, kann die Potentiometerplatte 8 auf ein hervorstehendes Ende eines Drosselklappenwellenlagers aufgesetzt und so zentriert werden.

Der in Figur 1 dargestellte Drosselklappenstutzen 1 ist mit offener Potentiometerkammer 5 dargestellt. Es ist jedoch vorgesehen, wie in Figur 2 dargestellt ist, daß die Potentiometerkammer 5 bei eingestelltem Potentiometergrundwert durch einen durch Verschweißen mit dem Drosselklappenstutzen 1 verbundenen Kunststoffdeckel 15 verschlossen ist.

Mit der erfindungsgemäßen Ausführung des Kunststoff-Drosselklappenstutzens 1 ist durch die weitgehende Integration des Potentiometers 3 die Anzahl der Bauteile und der Fertigungsschritte in der Produktion wesentlich reduziert.

Die Anschlußkontakte 7 sind durch die fest eingebetteten Elektroden 6 unlösbar befestigt, so daß eine dauerhafte Verbindung zwischen Drosselklappenstutzen 1 und Anschlußkontakten 7 und im übertragenen Sinne auch zwischen Potentiometer-Leiterbahnen und Anschlußstecker besteht.

Die Potentiometerplatte 8 ist durch die heißverstemmten oder ultraschallgeschweißten Zapfenansätze 13 kostengünstig und haltbar befestigt. Die Potentiometerkammer 5 ist durch den einfach ausgeführten Kunststoffdeckel 15 und durch Verschweißen desselben mit dem Drosselklappenstutzen 1 (z. B. durch Reibschweißen) gasdicht verschlossen, so daß eine Verschmutzung von außen ausgeschlossen ist.

## Patentansprüche

1. Kunststoff-Drosselklappenstutzen (1) für Brennkraftmaschinen, dessen Drosselklappe auf einer Welle (2) angeordnet ist, deren Stellung durch ein von der Welle (2) verstellbares Potentiometer (3) angezeigt wird, **dadurch gekennzeichnet, daß** das Potentiometergehäuse im Drosselklappenstutzen (1) ausgebildet ist und dort einen Anschlußsteckerschacht (4) und eine Potentiometerkammer (5) aufweist,
daß zwischen Anschlußsteckerschacht (4) und Potentiometerkammer (5) aus Blech gestanzte Elektroden (6) in den Kunststoff des Drosselklappenstutzens (1) eingebettet sind und im Schacht (4) und in der Kammer (5) aus dem Kunststoff herausragen und dort Anschlußkontakte (7) für einen Anschlußstecker und eine Potentiometerplatte (8) bilden, deren Widerstandsbahnen (9) von einem auf der Welle (2) befestigten Schleiferhebel (10) abgefahren werden.

2. Drosselklappenstutzen nach Anspruch 1, **dadurch gekennzeichnet, daß** die Potentiometerplatte (8) gegen eine Anlagefläche (11) der Potentiometerkammer (5) angelegt ist und durch aus dieser herausragende, Durchgangslöcher (12) der Potentiometerplatte (8) ausfüllende Zapfenansätze (13) gehalten ist, die an den aus den Durchgangslöchern (12) herausragenden Enden heißverstemmte oder ultraschallgeschweißte Nietköpfe (14) aufweisen.

3. Drosselklappenstutzen nach Anspruch 1 oder 2, **dadurch gekennzeichnet, daß** die Potentiometerkammer (5) bei eingestelltem Potentiometergrundwert durch einen durch Verschweißen mit dem Drosselklappenstutzen (1) verbundenen Kunststoffdeckel (15) verschlossen ist.

4. Drosselklappenstutzen nach einem der vorstehenden Ansprüche, **dadurch gekennzeichnet, daß** die Potentiometerplatte (3) auf ein vorstehendes Ende eines Drosselklallenwellenlagers aufgesetzt und so zentriert ist.

## Claims

1. Plastic valve body (1) for internal combustion engines, the throttle valve of which is arranged on a shaft (2), the position of which is indicated by a potentiometer (3) which can be adjusted by the shaft (2) **characterised in that**, the potentiometer housing is formed in the throttle valve body (1) and has a plug connector channel (4) and a potentiometer chamber (5) there,
that electrodes (6), punched out of metal, are embedded in the plastic of the throttle valve body (1) and project out of the plastic in the channel (4) and in the chamber (5) and provide connection contacts (7) there for a plug connector and a potentiometer plate (8), the resistor runs (9) of which are passed over by a sliding lever (10) attached to the shaft (2).

2. Throttle valve body according to claim 1, **characterised in that** the potentiometer plate (8) is laid against a contact surface (11) of the potentiometer chamber (5) and is held by pins (13) projecting from the latter, which fill holes (12) which pass through the potentiometer plate (8), which have hot-caulked or ultrasound-welded rivet heads on the ends which project through the holes (12).

3. Throttle valve body according to claim 1 or 2, **characterised in that** the potentiometer chamber (5) is sealed by welding to the plastic cover (15) attached to the throttle valve body (1) after the basic value for the potentiometer has been set.

4. Throttle valve body according to one of the preceding claims, **characterised in that** the potentiometer plate (3) is placed on a projecting end of a throttle valve shaft bearing and is therefore centred.

## Revendications

1. Corps de papillon (1) en matière plastique pour moteurs à combustion interne, dont le papillon est disposé sur un arbre (2) dont la position est indiquée par un potentiomètre (3) pouvant être déplacé par l'arbre (2), **caractérisé en ce que** le boîtier de potentiomètre est réalisé dans le corps de papillon (1) et y présente une prise de raccordement (4) et une chambre de potentiomètre (5), que des électrodes (6) estampées à partir de tôle sont enrobées dans la matière plastique du corps de papillon (1) entre la prise de raccordement (4) et la chambre de potentiomètre (5), dépassent de la matière plastique dans la prise (4) et dans la chambre (5) et y forment des contacts de jonction (7) pour une fiche de raccordement et une plaque de potentiomètre (8), dont les pistes résistives (9) sont parcourues par un levier curseur (10) fixé sur l'arbre (2).

2. Corps de papillon suivant la revendication 1, **caractérisé en ce que** la plaque de potentiomètre (8) est appliquée contre une surface d'appui (11) de la chambre de potentiomètre (5) et est maintenue par des picots (13) dépassant de cette dernière, remplissant des trous de passage (12) de la plaque de potentiomètre (8), et présentant sur les extrémités dépassant des trous de passage (12) des têtes de rivet (14) rabattues à chaud ou soudées par ultrasons.

3. Corps de papillon suivant l'une des revendications 1 et 2, **caractérisé en ce que** la chambre de potentiomètre (5) est fermée par un couvercle en matière plastique (15) assemblé par soudage avec le corps de papillon (1), une fois réglée la valeur fondamentale du potentiomètre.

4. Corps de papillon suivant l'une des revendications précédentes, **caractérisé en ce que** la plaque de potentiomètre (8) est placée sur une extrémité en saillie d'un palier d'arbre du papillon et est ainsi centrée.
